# FASCICULE DE BREVET EUROPEEN

(11) **EP 1 486 931 B1**
(45) Date de publication et mention de la délivrance du brevet: **16.04.2008**
(21) Numéro de dépôt: 04291488.7
(22) Date de dépôt: 14.06.2004
(51) Int. Cl.: G08G 1/0967, G08G 1/09

(54) **Communications d'alerte généralisées entre des véhicules circulant sur route et un éventuel réseau d'information routier**
Übertragung von Warnmeldungen zwischen Fahrzeugen auf einer Strasse und einem Verkehrsinformationsnetz
Communication of alert messages between vehicles on a road and a traffic information network

(30) Priorité: 12.06.2003 FR 0307093
(43) Date de publication de la demande: 15.12.2004
(73) Titulaire: Navecom, 91430 Igny (FR); S.T.I.C, 92357 Le Plessis-Robinson (FR); INSTITUT NATIONAL DE RECHERCHE SUR LES TRANSPORTS ET LEUR SECURITE ( INRETS), 94114 Arcueil (FR); LABORATOIRE CENTRAL DES PONTS ET CHAUSSEES, 75732 Paris Cedex 15 (FR)
(72) Inventeur: Robin-Jouan, Yves, 91430 Igny (FR); Blosseville, Jean-Marc, 92140 Clamart (FR); Le Marc, Guy, 92350 Le Plessis-Robinson (FR)
(74) Mandataire: Breese, Pierre

(56) Documents cités:
- EP-A- 0 575 246
- EP-A- 0 874 344
- EP-A- 0 982 698
- EP-A- 0 994 449
- EP-A- 1 085 685
- EP-A- 1 150 266
- EP-A- 1 286 507
- US-A- 6 150 961
- US-A1- 2002 036 571
- MITTERHUMMER I ET AL: "DATENRUNDFUNK MIT DAB" FUNKSCHAU, FRANZIS-VERLAG K.G. MUNCHEN, DE, vol. 67, no. 22, 13 octobre 1995 (1995-10-13), pages 45-48, XP000536509 ISSN: 0016-2841

## Description

La présente invention concerne le domaine général de la diffusion de messages d'alerte et de sécurité sur un axe routier, à destination et/ou en provenance des véhicules circulant sur ledit axe.

On connaît dans l'état de la technique différentes solutions pour la diffusion de messages d'alerte ou de sécurité en général.

A titre d'exemple, le brevet US4764978 décrit un système de transmission d'informations émises par des véhicules d'urgence, à destination des véhicules circulant sur le réseau routier. Ces messages sont diffusés sur les fréquences AM et FM de façon à être reçues sur l'autoradio des véhicules.

Le brevet français FR2718404 décrit un procédé et un dispositif pour transmettre, d'un véhicule routier à un autre et par des moyens radioélectriques, des informations concernant la sécurité routière. Ce procédé permet à un véhicule d'une part d'envoyer, grâce à un émetteur radioélectrique de faible puissance des informations aux autres véhicules se trouvant dans un rayon de quelques hectomètres, et d'autre part de recevoir automatiquement les informations émises par d'autres véhicules, et d'activer un système d'alerte permettant au conducteur d'interpréter facilement les informations et de connaître la nature du danger qu'il va rencontrer (système sonore ou optique). Le dispositif permet ainsi de prévenir les conducteurs arrivant dans une zone potentiellement dangereuse, et donc de les inciter a ralentir afin d'éviter les accidents en chaîne dus à la surprise et à la vitesse.

Cette solution n'est efficace que si un pourcentage suffisant de véhicules est équipé des équipements considérés.

Un autre brevet américain US4403208 décrit un système de transmission d'alarme ou de signaux d'alerte entre deux véhicules par transmission d'un signal radiofréquence à portée limitée.

Le brevet européen EP0817151 décrit un procédé pour avertir individuellement des incidents de la circulation au moyen d'un dispositif embarqué et d'un dispositif stationnaire à l'aide d'une émission de type radiodiffusion de messages d'incident avec sélection locale basée sur des messages d'incident primaires (M1). Dans le dispositif stationnaire, pour chaque message d'incident primaire (M1) entré, les coordonnées de l'incident sont déterminées. Des messages d'incident secondaires (M2) qui contiennent au moins les coordonnées (CA) de l'incident pour une sélection locale, sont émis aux alentours de l'incident.

Chaque dispositif récepteur qui reçoit un message d'incident secondaire (M2) dérive à partir des coordonnées (CA) de l'incident reçues et des coordonnées propres (C1, C2, C3) ainsi qu'à partir de leurs modifications déterminées une décision concernant le rapprochement ou le non-rapprochement du véhicule de cet incident, et en cas de rapprochement de l'incident, délivre un message (A).

Le brevet français FR2629404 propose une installation d'avertisseur d'accidents pour automobile qui comprend un moyen pour créer un signal de déclenchement d'alarme, moyen qui peut être réalisé par un capteur de chocs ou par un interrupteur manuel, un moyen d'émission d'alarme par des ondes électromagnétiques ou ultrasonores, un moyen de réception des signaux d'alarme et un moyen d'avertissement. Lors d'un accident, le capteur de chocs produit un signal qui déclenche l'émission d'une alarme par exemple, au moyen d'une antenne positionnée sur la voiture. Toutes autres automobiles, dans la limite d'une distance maximale, munies d'une installation d'avertissement compatible reçoivent ces signaux d'alarme actionnant un moyen d'avertissement dans ces automobiles.

Le brevet français 9614682 présente une réalisation efficace de communication d'urgence entre véhicules, utilisant une seule fréquence et un partage du temps en cycles récurrents, fixant la période d'échantillonnage. Chaque cycle est divisé en tranches, le nombre de tranches déterminant la capacité instantanée du système (sans collision). Une fonction de relayage automatique mais sélectif est proposée pour étendre la portée en multi-bonds, de cycle en cycle. La synchronisation d'ensemble est assurée sur un mode statistique, qui permet de s'affranchir de la topologie et de toute horloge de référence.

Le brevet français FR2831760 décrit un dispositif à partage de temps similaire, adossé complètement à une infrastructure de points d'accès fixes, qui pilotent et orchestrent les échanges entre les véhicules et l'infrastructure. Des fonctions de relayage sont assurées pour contourner les effets de masques entre véhicules. Pour s'interfacer avec les serveurs en infrastructure, le système intègre les protocoles du monde Internet, tant pour les services de sécurité (conduite automatique ou assistance) que pour des services de logistique ou de confort.

Comme dans les solutions précédentes, il est nécessaire que les véhicules et éventuellement l'infrastructure de bord de voie soient tous dotés d'équipements spécifiques pour permettre l'exploitation d'un tel système.

On connaît également des solutions visant à la transmission d'informations (éventuellement sur requête) à des véhicules mobiles. De telles solutions sont décrites dans les documents suivants.

Le document US-2002/0036571 décrit un système d'information pour véhicule de types classiques permettant un échange d'informations concernant la position du véhicule, des informations de trafic ou similaire utilisant des équipements spécifiques sur requête du véhicule.

La demande de brevet européen EP-1150266 décrit également un système pour distribuer des informations sur l'état de surface de la route. Cette demande décrit sommairement un dispositif de transmission d'information à un véhicule.

Le document EP-0874344 et la publication scientifique XP000536509 (Mitterhumer : « Datenrundfunk mit DAB ») concernent de simples systèmes de réception mobile FM ou DAB. La demande EP-0575246 se concentre sur la diffusion isofréquence d'informations sur un réseau d'antennes. La demande EP-1085658 traite uniquement de la transmission d'informations sur demande pour un poste radio.

Le brevet européen EPA1286507 décrit un système de communication véhicule-véhicule en mode Ad-hoc ou plus exactement maillé (mesh) à partir de points d'accès fixes (GW). Il donne au point d'accès le plus proche un rôle de station-relais vers les véhicules en portée.

Le brevet Européen EP0982698 A2 décrit un système de diffusion à discrimination géographique, pour des messages de régulation de trafic et d'alerte, qui utilise une infrastructure de serveurs répartis et une chaîne de stations de base à couvertures jointives.

De tels documents ne répondent pas à une problématique visant à la diffusion de messages cibles d'alerte émis par les usagers sur un réseau type routier.

Dans ces solutions précédentes, il est nécessaire que les véhicules et éventuellement l'infrastructure de bord de voie soient tous dotés d'équipements spécifiques pour permettre l'exploitation d'un tel système.

Plus généralement, l'état de l'art dans le domaine des télécommunications fait apparaître de nombreuses technologies de réseaux sans fil, notamment :
- les réseaux cellulaires ;
- les réseaux locaux sans fil ;
- les réseaux de radiodiffusion isofréquence dédiée au trafic routier, avec support d'une messagerie spécialisée (RDS-TMC) ;
- les communications latérales de voisinage, de type DSRC Européen ou boucles magnétiques (BOCOM) ;
- les communications véhicule-véhicule à courte distance, avec relayage (MANET, MTNET) ou sans relayage (VIGILANT, IVHW) ;
- les réseaux de communication sol-train pour le commande-contrôle sécuritaire en continu avec éventuellement le support de flux vidéo (SOFRANET).

Les réseaux de radiodiffusion isofréquence dédiés aux autoroutes sont dits « FM » ou « DAB » Les réseaux FM (Modulation de Fréquence) bénéficient d'une infrastructure propre, déployée le long des autoroutes, en deux générations successives : répéteurs analogiques en cascade, directement en bande II FM (VHF : 107.7 MHz ou autres en Europe) ; puis transport par réseau séparé (faisceaux hertziens, fibres optiques ou liens satellite) et distribution coordonnée en bande II FM. Le format utilisé est le très classique format analogique RCA pour la Hi-Fi stéréo (G+D et G-D, avec sous porteuse pilote), auquel s'ajoutent une ou plusieurs sous-porteuses pour des services additionnels tels que la messagerie diffusée RDS-TMC (à 57 kHz). Les réseaux DAB (Digital Audio Broadcast) pour autoroutes sont au stade du projet et leur avenir dépend plus généralement de l'avenir de la technologie DAB elle-même. Il s'agit d'un système de diffusion purement numérique, basé sur un format de modulation multi-porteuses OFDM (Orthogonal Frequency Division Multiplex).

Le principal défaut de ces réseaux est la contrepartie de leur simplicité : ils restent unidirectionnels, et sont donc inadaptés à la collecte d'informations en provenance des mobiles.

Les systèmes de communications latérales, de type DSRC (ETSI : Digital Short range communications, en bande radio 5,8 GHz) ou boucles magnétiques (BOCOM, en bande HF 7,5 MHz), sont à couverture zonale limitée, au voisinage des installations fixes. Leur dissymétrie, qui fait ou fera leur succès auprès des constructeurs automobiles, interdit toute extension possible en communication véhicule-véhicule.

Les systèmes de communication directe véhicule-véhicule sont actuellement émergents pour la transmission rapide de l'Alerte en amont du flux de véhicules à destination directe des véhicules suiveurs. Le contenu est constitué de messages courts à caractère temps réel, exigeant des temps de latence et de transit faibles, et une bonne disponibilité.

Les techniques utilisées sont l'isofréquence à partage de temps (TDMA), structuré ou non ; et le relayage automatique et coopératif entre mobiles, pour augmenter la portée dans l'axe de la voie de circulation. On peut citer comme exemples significatifs de ces systèmes :

MTNET (produit industriel issu des démonstrateurs MANET de PROMETHEUS et DRIVE) travaillant en allocation sans collision et en relayage sélectif multi-bonds. Les vecteurs VIGILANT et IVHW travaillant en compétition et en simple bond (point à point).

De tels systèmes, focalisés sur la sécurité locale, se veulent indépendants de toute infrastructure fixe, mais la sécurité globale encourage le principe d'un acheminement vers un éventuel point d'infrastructure, pour des actions concertées avec les centres de traitement. Un des intérêts du relayage MTNET est de faciliter un tel acheminement. Le programme ARCOS introduit une architecture à base de frontal de communications, qui permet la coopération transparente entre vecteurs véhicule-véhicule et véhicule-infrastructure. Le futur programme SARI envisage de généraliser des solutions véhicule-véhicule de type MTNET ou IVHW à des accès fixes à l'infrastructure. Les technologies candidates sont encore au stade de l'expérimentation. Les Groupes de travail internationaux (ANSI, ETSI, ISO) sur CALM (Continuous Air interface for Long and Medium distance) reprennent en partie les principes de ces programmes et solutions pour une application à 5,9 GHz.

Dans le domaine connexe du transport ferroviaire, diverses solutions sont proposées pour le Contrôle-Commande sécuritaire des trains par le sol (CBTC : « Communication Based Train Control). Certaines sont dérivées des WLAN, avec quelques doutes sur les performances et la cohabitation possible avec les applications bureautiques et grand public. Parallèlement aux WLAN, un dérivé de CALM, par adaptation le l'original destiné à la route, est également considéré. D'autres sont des solutions propriétaires couplées plus ou moins étroitement avec les applications (pilotage automatique et régulation). Enfin, il existe une solution appelée SOFRANET (nom commercial) qui offre un bon compromis entre le niveau de performances et l'ouverture aux standards.

SOFRANET propose une architecture qui exploite au mieux les propriétés de la propagation radio, entre les trains et une série de stations de base coopératives. Une triple diversité de transmission permet de porter la robustesse à un niveau jamais atteint. La ressource isofréquence est partagée en TDMA à haut débit crête, piloté par l'infrastructure, avec gestion de la mobilité. Le système vise essentiellement les communications véhicule (train) à infrastructure, mais une réserve est prévue pour le relayage entre véhicules (trains) en environnement difficile (métro en tunnel et obstacles de type « bouchon » présentés d'une rame à l'autre, entre des stations espacées jusqu'à 2 000 m). L'ensemble est redondé (1+1) à raison d'un canal par sens de propagation ; il supporte IP v6 et sa suite, et est administré sous SNMP sur une plate-forme standard.

Les réseaux de contrôle-commande sécuritaire existants, à l'exception de SOFRANET, sont dédiés au véhicule-infrastructure et ne sauraient pas prendre en charge du véhicule-véhicule, notamment en l'absence d'infrastructure. Par ailleurs, les performances de temps réel sont surabondantes par rapport aux besoins routiers, alors que les portées sont plutôt en deçà.

Par ailleurs, on connaît la demande de brevet EP-0994449 qui décrit un système de communication entre infrastructure et véhicules combinant des moyens de diffusion radio et des liens individuels bidirectionnels avec le véhicule. Ces liens individuels sont indépendants des moyens de diffusion, les stations de base étant distinctes des stations de diffusion. Dans cette solution, il n'est pas prévu que des liens bidirectionnels puissent s'établir directement entre les véhicules, sans passer par l'infrastructure.

Au regard de l'état de la technique, le but de la présente invention est de proposer une solution fiable, permettant de diffuser une alerte de manière efficace même lorsqu'un nombre réduit seulement de véhicules est muni d'un équipement spécifique, et dont les coûts d'équipement ou de rééquipement d'infrastructure sont modérés, en requerrant un minimum d'adaptation des infrastructures déjà existantes.

La présente invention se rapporte notamment à un réseau de communication sans fil déployé le long d'une voie de circulation routière et aux dispositifs émetteurs et récepteurs implantés en bord de voie et embarqués dans les véhicules pour assurer le transfert des données correspondantes. Le transfert est acheminé automatiquement sur un unique canal suivant plusieurs maillons éventuels, en cascade ou en parallèle, de type véhicule à véhicule, véhicule à infrastructure et infrastructure à véhicule.

Plus précisément, l'invention s'applique aux autoroutes, aux boulevards périphériques, aux voies rapides et aux grandes routes, dans un triple but :
- le support de la sécurité, en priorité majeure,
- l'aide à la gestion et au contrôle, en priorité intermédiaire,
- l'amélioration du confort des usagers, en priorité mineure.

Hors couverture d'une infrastructure, par exemple sur les routes secondaires, l'invention permet le support d'un minimum de fonctions de sécurité, au moyen des seules communications véhicule à véhicule. La transition sous et hors infrastructure s'effectue sans discontinuité.

Il s'agit d'assurer les services suivants, en respectant leurs exigences inhérentes de disponibilité, de foisonnement et de délivrance en temps réel, tout en les hiérarchisant :
- communications d'Alerte, d'avertissement et d'information liés à des incidents survenant dans le trafic en aval, à plus ou moins courte distance,
- diffusion de consignes et collecte d'informations depuis et vers les centres de contrôle et les postes de Sécurité,
- communications liées à la logistique du concessionnaire ou du gestionnaire de la voie de circulation,
- consultations interactives de serveurs locaux ou régionaux concernant l'environnement (météo, tourisme, facilités diverses),
- consultations interactives de serveurs proches ou distants à vocation générale (toile INTERNET), opérés ou non, gratuits ou payants.

L'invention a notamment pour objet de pallier les inconvénients décrits des solutions de l'état de l'art, pour l'échange de "messages cibles", définis comme correspondant à des services de sécurité, prioritaires, mais aussi à des services complémentaires de logistique, de confort ou en exploitation commerciale. Un double régime véhicule-véhicule et véhicule-infrastructure-véhicule est pris en compte pour l'échange des messages cibles de sécurité.

A cet effet, l'invention concerne un système de diffusion de messages cibles sur un réseau routier conforme à la revendication 1.

De préférence, chacune desdites bornes comporte des moyens pour le transfert des messages reçus par le récepteur additionnel vers un serveur de diffusion de messages d'alerte.

Avantageusement, le système comporte un serveur de diffusion émettant les messages sur le réseau de radiodiffusion.

Selon une variante particulière, le système comporte un circuit électronique d'adaptation d'un récepteur de radiodiffusion embarqué dans les véhicules pour l'émission d'un signal d'alerte numérique.

De préférence, ledit circuit électronique est relié à une antenne commune avec l'antenne de réception de l'autoradio.

Selon une variante, le système comporte des émetteurs implantés dans lesdites bornes pour l'émission localisée de messages d'alerte.

Dans un mode de réalisation préférentiel, le système est caractérisé en ce que la diffusion des messages d'alerte est réalisée avec une ressource isofréquence, généralisée à l'échelle d'un réseau routier.

En particulier, la transmission des messages d'alerte peut être réalisée sur un canal de radiodiffusion dédié à la régulation du trafic routier, en pleine compatibilité avec le service originel.

A cet effet, il est avantageux d'utiliser un format à étalement de spectre, avec une protection par le code éventuellement particularisée en fonction de la zone géographique, la typologie de la voie de circulation ou l'identité du gestionnaire.

Avec le système proposé, le partage de la ressource isofréquence est effectué en TDMA (Time Division Multiple Acces : Accès Multiple à Répartition dans le Temps), structuré ou non, synchrone ou asynchrone, en respectant des tranches temporelles successives, de taille fixe mais paramétrable, dans lesquelles des trames banalisées de données peuvent être transmises par les différents véhicules ou stations de base de l'infrastructure.

Des tranches spécifiques sont allouées à l'infrastructure, avec une signature identifiable, et selon un motif temporel régulier, facilitant la synchronisation des échanges, lorsque ladite infrastructure est disponible.

Le système prévoit de réserver systématiquement une tranche après chaque tranche utile émise par un mobile, à des fins de relayage immédiat par la station de base courante (i) de l'éventuelle infrastructure, en portée électromagnétique du mobile, sans intervention des centres serveurs. En outre, il a la capacité d'autoriser ou non, suivant la topologie, les stations de base amont (i-1) et aval (i+1) à relayer une seconde fois une telle alerte dans la tranche originelle

Le système gère la priorité d'accès à d'autres services entre véhicules ou entre véhicule et serveurs reliés à l'infrastructure.

La réalisation pratique réutilise pour la partie embarquée une partie des modules d'un autoradio moderne, à laquelle sont adjoints un module émetteur, un duplexeur -à commutation ou autre-, un modem spécifique et un module de traitement de signal et d'interface numériques. Pour la partie fixe, la réalisation met à profit la réutilisation des émetteurs de radiodiffusion FM de bord d'autoroute, en ajoutant à chacun un récepteur, un modem et un module de traitement et d'interface numériques symétriques de ceux de la partie embarquée, plus une éventuelle connexion aux réseaux de transport (services Intranet et Internet opérés ou non).

En alternative à la réutilisation des émetteurs de radiodiffusion FM, le système propose la réutilisation de balises d'appel d'urgence, convenablement rénovées par l'apport de modules émetteur, récepteur, modem, traitement et interface numériques du même type que ceux déjà utilisés.

Selon une caractéristique particulière, le système est remarquable en ce que la ressource isofréquence peut s'identifier à un canal de radiodiffusion FM de la bande II VHF, de 450 kHz de largeur, ou à un canal équivalent en bande UHF basse (vers 400 ou 800 MHz), ou encore à un ensemble de canaux jointifs à bande étroite en VHF (40-200 MHz).

Selon une caractéristique particulière, le système est remarquable en ce que le canal de 450 kHz puisse être déjà occupé par un programme de radiodiffusion dédié à la circulation routière de type « Autoroute FM », à 107.7 MHz. Le format utilisé permet de garantir la compatibilité réciproque avec un bas débit pour les nouveaux services (4,5 kb/s, indicatif).

Selon une caractéristique particulière, le système est remarquable en ce que ce débit puisse être porté à au moins 64 kb/s en cas de libération ou de spécialisation du canal de 450 kHz mentionné. Cette solution permet la montée en puissance des services secondaires en appui sur l'infrastructure.

Selon une caractéristique particulière, le système est remarquable en ce que le service d'Alarme est assuré par des trames de quelques dizaines d'octets (typiquement 8 à 32) déposées dans des tranches de quelques dizaines de millisecondes (typiquement 10 à 100) pour un débit crête de quelques kb/s (typiquement 2,4 à 9,6), avec une capacité de quelques dizaines d'alarmes simultanées (typiquement 20) ; toutes ces valeurs restant paramétrables dans une plus large mesure.

Selon une caractéristique particulière, les caractéristiques radio-fréquence des équipements peuvent être ajustées pour être compatibles avec la récurrence géographique des émetteurs de radiodiffusion FM (5 à 20 km) ou à celle des balises d'appel d'urgence (2 à 3 km).

Un objectif de l'invention est l'aptitude à la coopération avec un premier type d'infrastructure existante, à savoir les réseaux de radiodiffusion FM dédiés, moyennant un minimum d'adaptation de ceux-ci. Cet objectif sera assuré en réutilisant directement la ressource allouée pour la radiodiffusion, en simple superposition, de manière à réemployer directement les émetteurs existants.

D'autres caractéristiques et avantages de l'invention apparaîtront plus clairement à la lecture de la description suivante d'un mode de réalisation préférentiel, donné à titre de simple exemple illustratif et non limitatif, et des dessins annexés, parmi lesquels :

La figure 1 présente un synoptique général d'un réseau de communications conforme à l'invention. Le volet de gauche montre le fonctionnement adossé à une infrastructure complètement équipée (depuis le matériel de transmission jusqu'aux différents centres serveurs), par l'intermédiaire de bornes de communication de bord de route ; le volet de droite montre la restriction au fonctionnement direct entre véhicules, hors couverture d'une infrastructure, avec le maintien d'un service minimal de sécurité, autonome.

Sous la couverture de l'infrastructure, la mobilité est gérée à deux niveaux : une micro-mobilité de borne à borne (glissement le long de l'infrastructure, entretenu par la couche physique) ; et une mobilité au niveau réseau qui épouse strictement les avancées de « Mobile IP » du protocole IP v6 (passage d'un secteur à son suivant). Le système peut se contenter le cas échéant de l'une ou de l'autre.

La figure 2 présente l'architecture des équipements d'infrastructure, en distinguant l'existant éventuellement réutilisé (200) et les additifs liés à l'invention. Dans le cas de réutilisation maximale, essentiellement une chaîne de réception (210 à 213) est à ajouter à la station courante, qui comprend déjà une chaîne d'émission (208 et 209), précédée de circuits de mise en forme et de modulation du signal diffusé originel (204 à 207). Le relayage local est assuré par un lien direct entre le modem ajouté (212) et la chaîne d'émission originelle, à laquelle la modulation numérique est superposée. Les liens montants et descendants (214) avec les centres en retrait mettent à profit le réseau numérique de transport existant, par l'intermédiaire de multiplex à base E1 ou Ethernet (203, sous-utilisés avec le service originel).

La figure 3 présente l'architecture de l'équipement embarqué sur véhicule, qui se greffe directement sur celle d'un récepteur autoradio modulaire (300) moyennant quelques modules supplémentaires. Ceux-ci comprennent un duplexeur d'antenne (307), un émetteur à faible puissance (308), un éventuel module de Fréquence Intermédiaire (FI, 309), un modem numérique (310), les circuits de traitement de signal associés aux différents services (311 et suivants). Une interface est prévue entre le modem et l'étage FI du récepteur autoradio.

La figure 4 présente le chronogramme des cycles et des tranches qui délimitent les trames de données, de longueur banalisée pour un déploiement. Deux types d'implémentations sont possibles : en synchrone ou en asynchrone. Un fonctionnement synchrone se justifie surtout sous le contrôle de l'infrastructure, et on peut envisager de passer d'un régime autonome asynchrone (où les durées sont définies localement, sans référence globale) à un régime adossé synchrone, piloté par l'horloge du réseau fixe, lorsque le véhicule entre dans la couverture de l'infrastructure, et réciproquement.

Selon l'invention, les tranches sont accolées par paires : il existe des paires de tranches pour les mobiles et des paires de tranches pour les fixes, ces dernières disposées de façon récurrente, de manière à rythmer les cycles. Un mobile peut émettre un message de sécurité (alerte par exemple) dès que le canal est libre, en occupant une tranche. La seconde tranche de la paire est laissée libre pour le relayage éventuel par la borne courante (i) de l'infrastructure, si le service le justifie. Un second relayage est offert en option, plus loin en amont et/ou en aval (bornes i-1, i+1) en réutilisant la première tranche, par effet de capture. Ces relayages rapides (dans le cycle) n'interdisent pas des répétitions à plus long terme, par le jeu des centres serveurs (qui peuvent apporter un traitement à valeur ajoutée).

La première tranche d'une paire attribuée aux fixes (bornes d'infrastructure) contient des informations de servitude, notamment pour la synchronisation d'ensemble et le multiplexage des bornes successives). La seconde tranche est une tranche de demande de réservation de ressource par les mobiles concernant les services secondaires. Des drapeaux y sont déposés par les mobiles avec un délai d'accès tiré au hasard par eux le long d'une grille discrète. L'équipement d'infrastructure effectue le traitement de priorité adéquat, en privilégiant largement les messages de sécurité, autorisés librement au début du cycle, et en laissant une marge au moins égale à une paire de tranches, avant de laisser passer les messages des services secondaires (en fin de cycle). C'est la borne courante i qui s'adresse à un mobile (sens descendant des données) dans la première tranche, alors que le mobile lui répond dans la seconde tranche de la paire (sens montant des données).

Selon une réalisation particulière de l'invention, le système accorde aux mobiles des paires de tranches pour les services secondaires selon l'ordre où ils ont déposé leurs drapeaux dans la tranche de la borne i réservée à cet effet dans le cycle courant. Une certaine résilience peut être assurée (maintien de la réservation sur quelques cycles), si l'état du trafic le permet. Toute collision détectée sur la première partie du cycle et sur la marge entre service de sécurité et services secondaires est résolue au cycle suivant, au détriment des services secondaires.

En régime autonome, il n'y a ni service secondaire ni facilité de relayage, et la seconde tranche des paires est alors mise à profit pour absorber les incertitudes de synchronisation entre mobiles, notamment en mode asynchrone. Les mobiles détectent facilement le passage du régime autonome au régime adossé par l'introduction périodique des paires de tranches signées par la ou les bornes les plus proches. Le passage inverse s'effectue par défaut.

Le système comporte une certaine liberté de paramétrage de son chronogramme en fonction des caractéristiques du déploiement (par exemple distance entre bornes), des performances de sécurité requises et du trafic attendu, ainsi que dans une moindre mesure du profil souhaité pour les services secondaires. En particulier, il est possible d'insérer des intervalles de garde entre tranches et entre paires de tranches, pour rendre compte des limitations physiques telles que temps de propagation et temps de retournement des émetteurs et des récepteurs (fonctionnement en simplex à l'alternat).

On notera que l'invention ne se limite pas à une implantation purement matérielle mais qu'elle peut aussi être mise en oeuvre sous la forme d'une séquence d'instructions d'un programme informatique ou toute forme mixant une partie matérielle et une partie logicielle (sous forme notamment de protocole) au sol et à bord, supportée par les blocs fonctionnels appelés TS (« Traitement de Signal »). Des blocs fonctionnels similaires sont à prévoir dans les centres serveurs.

Le principe général de l'invention met à profit une topologie de réseau de type « bande » ou « ruban », adapté aux applications routières ciblées.

On notera que l'invention est applicable non seulement à la sécurité routière, mais à des fonctions sécuritaires du même type pour d'autres moyens de transport, non guidés ou guidés : chemin de fer, métro, voies navigables (fleuves, canaux, chenaux et détroits tels que la Manche), voire même aéronefs dans leurs couloirs de navigation.

## Revendications

1. Système de diffusion de messages cibles sur une voie de circulation, le système comprenant une pluralité de véhicules et une infrastructure de diffusion sur la voie de circulation comprenant des bornes d'émission radiofréquence (200) destinées à la radiodiffusion d'un programme dédié dans un canal de radiodiffusion, par exemple d'un programme FM dédié, lesdites bornes d'émission comprenant chacune un récepteur additionnel (210 à 214) apte à recevoir des messages cibles provenant d'émetteurs complémentaires (307 à 315) équipant certains véhicules au moins, **caractérisé en ce que** lesdites bornes (200) d'émission équipent latéralement ladite voie de circulation, et sont aptes à diffuser lesdits messages cibles par superposition audit programme dédié dans ledit canal de radiodiffusion.

2. Système de diffusion de messages cibles selon la revendication 1, **caractérisé en ce qu'**il comporte un circuit électronique d'adaptation (307 à 315) d'un récepteur de radiodiffusion (300) embarqué dans les véhicules pour l'émission d'un signal d'alerte numérique, sous forme de message cible, dans le même canal que la radiodiffusion.

3. Système de diffusion de messages cibles selon la revendication 2, **caractérisé en ce que** ledit circuit électronique (307 à 315) est relié à une antenne originelle (301) prévue pour le récepteur de radiodiffusion (300) assurant la réception de la radiodiffusion dudit programme dédié par les véhicules.

4. Système de diffusion de messages cibles selon les revendications 2 et 3 exploitant, en outre, un mode direct de communication entre véhicules hors couverture de toute infrastructure.

5. Système de diffusion de messages cibles selon l'une des revendications 1 à 3, **caractérisé en ce que** le système comprend, en outre, un serveur de diffusion dans l'infrastructure, ce serveur recevant les messages d'alerte, réémettant les messages d'alerte reçus sur le réseau de radiodiffusion et comportant des moyens de diffusion de services de sécurité et d'autres services non prioritaires, en utilisant une infrastructure légère déployée le long de la voie de circulation.

6. Système de diffusion de messages cibles selon l'une au moins des revendications précédentes **caractérisé en ce que** la diffusion et la collecte des messages d'alerte est réalisée dans un canal de fréquence unique, généralisé à l'échelle d'un réseau comprenant une pluralité de voies de circulation.

7. Système de diffusion de messages cibles selon l'une au moins des revendications précédentes **caractérisé en ce que** la diffusion des messages d'alerte est superposée sans multiplexage au canal de radiodiffusion FM dédié à la régulation du trafic routier, en pleine compatibilité avec le service originel.

8. Système de diffusion de messages cibles selon l'une au moins des revendications précédentes **caractérisé en ce que** la diffusion des messages d'alerte est réalisée selon un format à étalement de spectre, avec une protection par le code éventuellement particularisée en fonction de la zone géographique, la typologie de la voie de circulation ou l'identité du gestionnaire.

9. Système de diffusion de messages cibles selon l'une au moins des revendications précédentes **caractérisé en ce qu'**il partage avec les moyens de radiodiffusion isofréquence en TDMA ou Accès Multiple à Répartition dans le Temps, structuré ou non, synchrone ou asynchrone, en respectant des tranches (ALk-RLk, Sdu-Smu) temporelles successives, de tailles fixes mais paramétrables, dans lesquelles des trames banalisées de données peuvent être transmises par les différents véhicules ou stations de base de l'infrastructure.

10. Système de diffusion de messages cibles selon l'une au moins des revendications précédentes **caractérisé en ce qu'**il alloue des tranches spécifiques (INF, RES) à l'infrastructure, avec une signature identifiable, et selon un motif temporel régulier, facilitant la synchronisation des échanges, lorsque ladite infrastructure est disponible.

11. Système de diffusion de messages cibles selon l'une au moins des revendications précédentes **caractérisé en ce qu'**il réserve systématiquement une tranche (RLk) après chaque tranche d'Alerte émise par un mobile (ALk), à des fins de relayage immédiat par la borne ou station de base courante d'ordre i de l'éventuelle infrastructure, en portée électromagnétique du mobile, sans intervention des centres serveurs.

12. Système de diffusion de messages cibles selon l'une au moins des revendications précédentes, **caractérisé en ce qu'**il réserve systématiquement une tranche (Smu) après chaque tranche (Sdu) émise par une station de base vers un mobile (u) de façon que le mobile réponde à la station de base dans cette seconde tranche.

13. Système de diffusion de messages cibles selon l'une au moins des revendications précédentes, **caractérisé en ce qu'**il accorde aux mobiles des paires de tranches (Sdu, Smu) pour les services secondaires selon l'ordre où ils ont déposés leur drapeaux dans la tranche de la borne courante i réservée à cet effet dans le cycle, sachant que toute collision détectée sur la première partie du cycle et sur la marge entre service de sécurité et services secondaires est résolue au cycle suivant, au détriment des services secondaires.

14. Système de diffusion de messages cibles selon l'une au moins des revendications précédentes **caractérisé en ce qu'**il a la capacité d'autoriser ou non, suivant la topologie et à partir d'une base d'ordre i, les bornes ou stations de base amont d'ordre i+1 et aval d'ordre i-1 à relayer multiplement une telle alerte dans la même tranche que la station i.

15. Système de diffusion de messages cibles selon l'une au moins des revendications précédentes **caractérisé en ce qu'**il gère la priorité d'accès à d'autres services entre véhicules ou entre véhicule et serveurs reliés à l'infrastructure.

16. Système de diffusion de messages cibles selon l'une au moins des revendications précédentes **caractérisé en ce qu'**il réutilise pour la partie embarquée une partie des modules d'un autoradio moderne (300), à laquelle sont adjoints un module émetteur (308), un duplexeur à commutation (307), un modem spécifique (310) et un module de traitement de signal et d'interface numériques (311 à 315).

17. Système de diffusion de messages cibles selon l'une au moins des revendications précédentes **caractérisé en ce qu'**il permet la réutilisation des émetteurs (200) de radiodiffusion FM de bord d'autoroute, en ajoutant à chacun un récepteur (210), un modem (212) et un module de traitement et d'interface numériques (213) symétriques de ceux de la partie embarquée, plus une éventuelle connexion (214) aux réseaux de transport pour des services intranet et internet opérés ou non.

18. Système de diffusion de messages cibles selon l'une au moins des revendications précédentes **caractérisé en ce qu'**il permet la réutilisation de balises d'appel d'urgence, convenablement rénovées par l'apport de modules émetteur (200), récepteur (210), modem (212), traitement et interface numériques (213) du même type que ceux utilisés avec la radiodiffusion FM dédiée.

19. Système de diffusion de messages cibles selon l'une au moins des revendications précédentes **caractérisé en ce que** la ressource est un canal de radiodiffusion FM de la bande II VHF, de 450 kHz de largeur, ou à un canal équivalent en bande UHF basse vers 400 ou 800 MHz, ou encore à un ensemble de canaux jointifs à bande étroite en VHF dans la gamme 40-200 MHz.

20. Système de diffusion de messages cibles selon l'une au moins des revendications précédentes **caractérisé en ce que** le canal de 450 kHz est être également occupé par un programme de radiodiffusion dédié à la circulation routière de type « Autoroute FM », à 107.7 MHz, le format utilisé permettant de garantir la compatibilité réciproque avec un bas débit pour les nouveaux services (2,4 à 9,6 kb/s, indicatifs).

21. Système de diffusion de messages cibles selon l'une au moins des revendications précédentes **caractérisé en ce que** le débit est porté à au moins 64 kb/s en cas de libération ou de spécialisation du canal de 450 kHz mentionné.

22. Système de diffusion de messages cibles selon l'une au moins des revendications précédentes **caractérisé en ce que** le service d'alarme est assuré par des trames de 8 à 32 octets déposées dans des tranches de quelques dizaines de millisecondes pour un débit crête de 2,4 à 9,6 kb/s.

23. Système de diffusion de messages cibles selon l'une au moins des revendications précédentes **caractérisé en ce que** les caractéristiques radiofréquence des équipements peuvent être ajustées pour être compatibles avec la récurrence géographique des émetteurs de radiodiffusion FM qui est de 5 à 20 km ou à celle des balises d'appel d'urgence qui est de 2 à 3 km.

24. Système de diffusion de messages cibles selon l'une quelconque des revendications précédentes, dans lequel la voie de circulation appartient à un réseau parmi l'ensemble comprenant un réseau routier, un réseau de chemins de fer, un réseau de métro, un réseau de voies navigables et un ensemble de couloirs aériens.

## Claims

1. A system for broadcasting target messages on a traffic lane, the system comprising a plurality of vehicles and a broadcasting infrastructure on the traffic lane comprising radio-frequency transmitting stations (200) intended for the radio-broadcasting of a dedicated program on a radio-broadcasting channel, for example a dedicated FM program, said transmitting stations comprising, each, an additional receiver (210 to 214) capable of receiving target messages from complementary transmitters (307 to 315) provided on at least some vehicles, **characterised in that** said transmitting stations (200) are provided on the sides of said traffic lane and are capable of broadcasting said target messages by overlapping said dedicated program on said radio-broadcasting channel.

2. A system for broadcasting target messages according to claim 1, **characterised in that** it includes an electronic matching circuit (307 to 315) of a radio-broadcasting receiver (300) aboard the vehicles for the transmission of a digital warning signal, in the form of a target message, on the same channel as the radio-broadcasting .

3. A system for broadcasting target messages according to claim 2, **characterised in that** said electronic circuit (307 to 315) is connected to an original antenna (301) provided for the radio-broadcasting receiver (300) and providing the receiving of the radio-broadcasting of said dedicated program by the vehicles.

4. A system for broadcasting target messages according to claims 2 and 3 further operating a direct communication mode between vehicles out of the coverage of any infrastructure.

5. A system for broadcasting target messages according to one of claims 1 to 3, **characterised in that** the system further comprises a broadcasting server in the infrastructure, such server receiving the warning messages, retransmitting the warning messages received on the radio-broadcasting network and comprising broadcasting means for security services and for other non-priority services, by using a light infrastructure deployed along the traffic lane.

6. A system for broadcasting target messages according to at least one of the preceding claims, **characterised in that** the broadcasting and the collection of the warning messages is carried out on a unique frequency channel, generalised to the scale of a network comprising a plurality of traffic lanes.

7. A system for broadcasting target messages according to at least one of the preceding claims, **characterised in that** the broadcasting of the warning messages overlaps, without any multiplexing, the FM radio-broadcasting channel dedicated to the regulation of the road traffic, with a total compatibility with the original service.

8. A system for broadcasting target messages according to at least one of the preceding claims, **characterised in that** the broadcasting of the warning messages is carried out according to a spread spectrum format, with a protection by a code possibly customised according to the geographical area, the typology of the traffic lane or the identity of the manager.

9. A system for broadcasting target messages according to at least one of the preceding claims, **characterised in that** it shares with the isofrequency radio-broadcasting means in structured or not structured, synchronous or asynchronous TDMA (Time Division Multiple Access), while complying with successive time slots (ALk-RLk, Sdu-Smu), having fixed but parameterizable sizes, wherein unmarked data frames can be transmitted by the various vehicles or base stations of the infrastructure.

10. A system for broadcasting target messages according to at least one of the preceding claims, **characterised in that** it assigns specific slots (INF, RES) to the infrastructure with an identifiable signature and according to a regular time pattern which facilitates the synchronisation of exchanges when said infrastructure is available.

11. A system for broadcasting target messages according to at least one of the preceding claims, **characterised in that** it systematically reserves a slot (RLk) after each warning slot transmitted by a mobile device (ALk), so that it is immediately relayed by the standard order i station or base station in the possible infrastructure, within the electromagnetic range of the mobile device, without any intervention of the service centres.

12. A system for broadcasting target messages according to at least one of the preceding claims, **characterised in that** it systematically reserves a slot (Smu) after each slot (Sdu) transmitted by a base station towards a mobile device (u) so that the mobile device answers the base station in such second slot.

13. A system for broadcasting target messages according to at least one of the preceding claims, **characterised in that** it assigns pairs of slots (Sdu, Smu) to the mobile devices for secondary services according to the order in which they have put their flags in the slot of the standard i station reserved for this purpose in the cycle, given that any collision detected during the first part of the cycle and during the margin between the security service and the secondary services is solved during the next cycle at the expense of the secondary services.

14. A system for broadcasting target messages according to at least one of the preceding claims, **characterised in that** it is capable of authorising or not, depending on the topology and from an order i base station, the upstream order i+1 and downstream order i-1 stations or base stations to relay in a multiple way such a warning in the same slot as the i station.

15. A system for broadcasting target messages according to at least one of the preceding claims, **characterised in that** it manages the priority of access to other services between the vehicles or between a vehicle and the servers connected to the infrastructure.

16. A system for broadcasting target messages according to at least one of the preceding claims, **characterised in that** it re-uses, for the part aboard, a part of the modules of a modern car radio (300) to which a transmitting module (308), a switched duplexer (307), a specific modem (310) and a digital signal processing and interface module (311 to 315) are added.

17. A system for broadcasting target messages according to at least one of the preceding claims, **characterised in that** it allows the re-use of the highway FM radio-broadcasting transmitters (200), by adding to each of them a receiver (210), a modem (212) and a digital processing and interface module (213) which are symmetrical to those of the part aboard, plus a possible connection (214) to the transportation network for operated or non-operated internet and intranet services.

18. A system for broadcasting target messages according to at least one of the preceding claims, **characterised in that** it allows to re-use of emergency call beacons which are appropriately modernised by adding transmitting (200), receiving (210), modem (212) digital processing and interface (213) modules of the same type as those used with the dedicated FM radio-broadcasting.

19. A system for broadcasting target messages according to at least one of the preceding claims, **characterised in that** the resource is an FM radio-broadcasting channel of the VHF II band, 450 kHz in width, or an equivalent channel of a low UHF band, about 400 to 800 MHz, or also a set of adjacent narrowband channels, in VHF, in the range from 40 to 200 MHz.

20. A system for broadcasting target messages according to at least one of the preceding claims, **characterised in that** the 450 kHz channel is also used by a radio-broadcasting program dedicated to the road traffic of the "Autoroute FM" (Highway FM) type on 107.7 MHz, the format used making it possible to guarantee the mutual compatibility with a low rate for the new services (2.4 to 9.6 kb/s, for information).

21. A system for broadcasting target messages according to at least one of the preceding claims, **characterised in that** the rate is increased to at least 64 kb/s in case the above-mentioned 450 kHz channel is clear or specialised.

22. A system for broadcasting target messages according to at least one of the preceding claims, **characterised in that** the warning service is provided by 8 to 32 byte frames positioned in slots having a few ten or so of milliseconds for a peak rate of 2.4 to 9.6 kb/s.

23. A system for broadcasting target messages according to at least one of the preceding claims, **characterised in that** the radio-frequency characteristics of the equipment can be adjusted to be compatible with the geographical repetition rate of the FM radio-broadcasting emitters, which amounts to 5 to 20 km, or with that of the emergency call beacons, which amounts to 2 to 3 km.

24. A system for broadcasting target messages according to at least one of the preceding claims, wherein the traffic lane belongs to a network among the assembly comprising a road network, a railway network, a subway network, a waterway network and an assembly of air lanes.

## Patentansprüche

1. Verteilersystem für Zielmeldungen auf einem Verkehrsweg, wobei das System eine Vielzahl von Fahrzeugen und eine Verteilerinfrastruktur auf dem Verkehrsweg umfasst, der Funkfrequenz-Sendestationen (200) umfasst, die zur Ausstrahlung eines Programms per Funk dediziert sind, z. B. eines dedizierten FM-Programms, wobei die genannten Sendestationen jeweils einen zusätzlichen Empfänger (210 bis 214) umfassen, der geeignet ist, Zielmeldungen zu empfangen, die aus komplementären Sendern (307 bis 315) stammen, die wenigstens einige Fahrzeuge ausrüsten, **dadurch gekennzeichnet, dass** die genannten Sendestationen (200) den genannten Verkehrsweg lateral ausrüsten und geeignet sind, die genannten Zielmeldungen per Überlagerung an das dedizierte Programm in dem genannten Funkausstrahlungskanal auszustrahlen.

2. Verteilersystem für Zielmeldungen gemäß Anspruch 1, **dadurch gekennzeichnet, dass** es einen elektrischen Anpassungsschaltkreis (307 bis 315) eines Funkausstrahlungsempfängers (300) umfasst, der in Fahrzeugen zur Ausgabe eines digitalen Warnsignals in Form von Zielmeldungen auf demselben Kanal wie die Funkausstrahlung integriert ist.

3. Verteilersystem für Zielmeldungen gemäß Anspruch 2, **dadurch gekennzeichnet, dass** der genannte elektronische Schaltkreis (307 bis 315) mit einer Originalantenne (301) verbunden ist, die für den Funkausstrahlungsempfänger (300) vorgesehen ist, der den Empfang der Funkausstrahlung des genannten dedizierten Programms durch die Fahrzeuge gewährleistet.

4. Verteilersystem für Zielmeldungen gemäß Anspruch 2 und 3, das darüber hinaus einen direkten Kommunikationsmodus zwischen Fahrzeugen außerhalb der Abdeckung jeglicher Infrastruktur betreibt.

5. Verteilersystem für Zielmeldungen gemäß Anspruch 1 bis 3, **dadurch gekennzeichnet, dass** das System darüber hinaus einen Ausstrahlserver in der Infrastruktur umfasst, wobei dieser Server die Alarmmeldungen empfängt, die auf dem Funkausstrahlungsnetz erhaltenen Alarmmeldungen erneut ausgibt und Ausstrahlungsmittel für Sicherheitsdienste und andere, nicht prioritäre Dienste umfasst, indem es eine leichte, entlang des Verkehrsweges aufgestellte Infrastruktur verwendet.

6. Verteilersystem für Zielmeldungen gemäß wenigstens einem der vorherigen Ansprüche, **dadurch gekennzeichnet, dass** das Ausstrahlen und der Empfang der Alarmmeldungen in einem einzigartigen Frequenzkanal realisiert wird, der im Maßstab eines Netzes generalisiert wird, das eine Vielzahl von Verkehrswegen umfasst.

7. Verteilersystem für Zielmeldungen gemäß wenigstens einem der vorherigen Ansprüche, **dadurch gekennzeichnet, dass** das Ausstrahlen der Alarmmeldungen ohne Multiplexbetrieb dem der Regelung des Straßenverkehrs dedizierten FM-Funkausstrahlungskanal in vollumfänglicher Kompatibilität mit dem Originalnetz überlagert wird.

8. Verteilersystem für Zielmeldungen gemäß wenigstens einem der vorherigen Ansprüche, **dadurch gekennzeichnet, dass** das Ausstrahlen der Warnmeldungen gemäß einem Format mit Verteilung des Spektrums, mit einem Schutz durch den eventuell in Abhängigkeit von der geographischen Zone, der Typologie des Verkehrsweges oder der Identität des Verwalters partikularisierten Code realisiert wird.

9. Verteilersystem für Zielmeldungen gemäß wenigstens einem der vorherigen Ansprüche, **dadurch gekennzeichnet, dass** es die strukturierten oder nicht strukturierten, synchronen oder asynchronen Mittel zum Ausstrahlen per Funk in Isofrequenz in TDMA oder Multiplem Zugang mit zeitlicher Verteilung unter Beachtung der zeitlich aufeinander folgenden Tranchen (ALk-RLk, Sdu-Smu) fester, jedoch parametrierbarer Größe teilt, in denen die banalisierten Datenraster durch die unterschiedlichen Fahrzeuge oder Basisstationen der Infrastruktur übertragen werden können.

10. Verteilersystem für Zielmeldungen gemäß wenigstens einem der vorherigen Ansprüche, **dadurch gekennzeichnet, dass** es der Infrastruktur spezifische Tranchen (INF, RES) mit einer identifizierbaren Unterschrift und gemäß einem vorübergehenden regelmäßigen Muster zuteilt und dabei die Synchronisation der Übertragungen erleichtert, wenn die genannte Infrastruktur verfügbar ist.

11. Verteilersystem für Zielmeldungen gemäß wenigstens einem der vorherigen Ansprüche, **dadurch gekennzeichnet, dass** es systematisch eine Tranche (RLk) nach jeder von einem Mobilteil (ALk) ausgegebenen Alarmtranche für die unmittelbare Übernahme durch die aktuelle Station oder Basisstation der Reihenfolge i der eventuellen Infrastruktur in der elektromagnetischen Reichweite des Mobilteils ohne Intervention der Serverzentren reserviert.

12. Verteilersystem für Zielmeldungen gemäß wenigstens einem der vorherigen Ansprüche, **dadurch gekennzeichnet, dass** es systematisch eine Tranche (Smu) nach jeder durch eine Basisstation zu einem Mobilteil (u) ausgegebenen Tranche (Sdu) derart reserviert, dass das Mobilteil in dieser zweiten Tranche der Basisstation antwortet.

13. Verteilersystem für Zielmeldungen gemäß wenigstens einem der vorherigen Ansprüche, **dadurch gekennzeichnet, dass** es den Mobilteilen Tranchenpaare (Sdu, Smu) für der die sekundären Diensten gemäß der Reihenfolge gewährt, in sie ihre Flags in der Tranche der zu diesem Zweck im Zyklus reservierten aktuellen Säule i abgelegt haben, wobei klar ist, dass jede auf dem ersten Teil des Zyklus und auf dem Rand zwischen dem Sicherheitsdienst und den sekundären Diensten festgestellte Kollision durch den folgenden Zyklus zum Nachteil der sekundären Dienste gelöst wird.

14. Verteilersystem für Zielmeldungen gemäß wenigstens einem der vorherigen Ansprüche, **dadurch gekennzeichnet, dass** es die Kapazität hat, gemäß der Topologie und ausgehend von einer Reihenfolgenbank i den Säulen oder Basisstationen oberhalb, der Reihenfolge i+1 und unterhalb, der Reihenfolge i-1 die Weiterleitung eines derartigen Alarms auf multiple Weise in derselben Tranche wie der Station i zu gestatten.

15. Verteilersystem für Zielmeldungen gemäß wenigstens einem der vorherigen Ansprüche, **dadurch gekennzeichnet, dass** es die Zugangspriorität zu anderen Diensten zwischen Fahrzeugen oder zwischen Fahrzeugen und mit der Infrastruktur verbundenen Servern verwaltet.

16. Verteilersystem für Zielmeldungen gemäß wenigstens einem der vorherigen Ansprüche, **dadurch gekennzeichnet, dass** es für den integrierten Teil einen Teil der Module eines modernen Autoradios (300) verwendet, dem ein Sendermodul (308), ein Umschalt-Duplexgerät (307), ein spezifisches Modem (310) und ein Modul zur Bearbeitung digitaler Signale und Schnittstellen (311 bis 315) zugeordnet sind.

17. Verteilersystem für Zielmeldungen gemäß wenigstens einem der vorherigen Ansprüche, **dadurch gekennzeichnet, dass** es die Wiederverwendung der Sender (200) für die FM-Funkausstrahlung an Autobahn-Seitenstreifen erlaubt, indem es jedem von ihnen einen Empfänger (210), ein Modem (212) und ein Bearbeitungs- und Schnittstellenmodul (213) hinzufügt, die zu denen des integrierten Teils symmetrisch sind, sowie eine eventuelle Verbindung (214) mit den Transportnetzen für die betriebenen oder nicht betriebenen Intranet- und Internetnetze.

18. Verteilersystem für Zielmeldungen gemäß wenigstens einem der vorherigen Ansprüche, **dadurch gekennzeichnet, dass** es die Wiederverwendung von Notruf-Säulen erlaubt, die durch das Einbringen von Sendermodulen (200), einem Empfänger (210), einem Modem (212), einer digitalen Bearbeitung und Schnittstelle (213) desselben Typs ordnungsgemäß erneuert werden wie von denen, die mit der dedizierten FM-Funkausstrahlung verwendet werden.

19. Verteilersystem für Zielmeldungen gemäß wenigstens einem der vorherigen Ansprüche, **dadurch gekennzeichnet, dass** die Ressource ein Funkausstrahlungskanal FM des Bereichs II VHF mit einer Bandbreite von 450 kHz oder ein äquivalenter Kanal mit niedrigem UHF-Bereich in der Größenordnung von 400 oder 800 MHz oder auch eine Gruppe von Verbindungskanälen mit engem Bereich VHF in der Größenordnung von 40-200 MHz ist.

20. Verteilersystem für Zielmeldungen gemäß wenigstens einem der vorherigen Ansprüche, **dadurch gekennzeichnet, dass** der Kanal mit 450 kHz ebenfalls durch ein Funkausstrahlungsprogramm belegt wird, das dem Straßenverkehr vom Typ "Autobahn FM" bei 107,7 MHz dediziert ist, wobei das verwendete Format die Garantie der gegenseitigen Kompatibilität mit einem niedrigen Durchsatz für die neuen Dienste (indikative 2,4 bis 9,6 kB/Sek.) erlaubt.

21. Verteilersystem für Zielmeldungen gemäß wenigstens einem der vorherigen Ansprüche, **dadurch gekennzeichnet, dass** der Durchsatz bei einer Freisetzung oder Spezialisierung des genannten Kanals mit 450 kHz auf wenigstens 64 kB/Sek. erhöht wird.

22. Verteilersystem für Zielmeldungen gemäß wenigstens einem der vorherigen Ansprüche, **dadurch gekennzeichnet, dass** der Alarmdienst durch Raster von 8 bis 32 Byte gewährleistet wird, die in den Tranchen mit einigen Zehntel Millisekunden für einen Spitzendurchsatz von 2,4 bis 9,6 kB/Sek. hinterlegt werden.

23. Verteilersystem für Zielmeldungen gemäß wenigstens einem der vorherigen Ansprüche, **dadurch gekennzeichnet, dass** die Funkfrequenz-Merkmale der Ausrüstungen angepasst werden können, um mit der geographischen Wiederholung der Funkausstrahlungssender FM kompatibel zu sein, die 5 bis 20 km beträgt oder die der Notrufsäulen, die 2 bis 3 km beträgt.

24. Verteilersystem für Zielmeldungen gemäß wenigstens einem der vorherigen Ansprüche, in dem der Verkehrsweg zu einem Netz aus der Gruppe gehört, die ein Straßennetz, ein Schienennetz, ein U-Bahnnetz, ein Schifffahrtswegnetz und eine Gruppe von Luftkorridoren umfasst.
